# EUROPÄISCHE PATENTSCHRIFT

(11) **EP 1 464 832 B1**
(45) Veröffentlichungstag und Bekanntmachung des Hinweises auf die Patenterteilung: **20.02.2008**
(21) Anmeldenummer: 03100843.6
(22) Anmeldetag: 31.03.2003
(51) Int. Cl.: F02N 17/00, F02D 41/06, F02D 41/18

(54) **Verfahren zum Anlassen einer Brennkraftmaschine**
Method for starting an internal combustion engine
Méthode pour démarrer un moteur à combustion interne

(43) Veröffentlichungstag der Anmeldung: 06.10.2004
(73) Patentinhaber: Ford Global Technologies, LLC, A subsidary of Ford Motor Company, Dearborn, MI 48126 (US)
(72) Erfinder: Grieser, Klemens, 40764, Langenfeld (DE); Kramer, Ulrich, 51427, Bergisch Gladbach (DE); Badke, Klaus, 50670, Koeln (DE)
(74) Vertreter: Drömer, Hans-Carsten

(56) Entgegenhaltungen:
- EP-A- 1 267 060
- WO-A-02/42618
- DE-A- 3 117 144
- US-A- 5 755 212
- US-A- 6 098 585

## Beschreibung

Die Erfindung betrifft ein Verfahren zum Anlassen einer Brennkraftmaschine, vorzugsweise einer Brennkraftmaschine mit Direkteinspritzung. Ferner betrifft die Erfindung eine zur Durchführung eines derartigen Verfahrens ausgebildete Brennkraftmaschine.

Zur Verbesserung der Kraftstoffausnutzung in Fahrzeugen mit Verbrennungsmotor erfolgt häufig anstelle eines Leerlaufbetriebes ein vollständiges Abstellen des Motors, wenn keine Antriebsleistung benötigt wird. Der Motor muss dann neu angelassen werden, wenn seine Leistung wieder benötigt wird. Für das Anlassen weisen herkömmliche Brennkraftmaschinen spezielle Hilfsaggregate wie etwa einen Anlassermotor oder einen als Motor einsetzbaren Generator (sogen. Startergenerator) auf. Hierbei handelt es sich um verhältnismäßig große und kostenaufwändige Einrichtungen, da für das Anlassen des Verbrennungsmotors eine hohe elektrische Leistung erforderlich ist.

Darüber hinaus ist es bekannt, eine Brennkraftmaschine durch Auslösen einer Verbrennung anzulassen. Dies ist insbesondere bei Brennkraftmaschinen mit Funkenzündung und Direkteinspritzung möglich. Der direkt in die Brennkammer eingespritzte Kraftstoff wird dabei durch einen Funken gezündet, und die anschließende Explosion des Luft-Kraftstoff-Gemisches bewegt den Kolben und startet den Motor, ohne dass die Kurbelwelle durch ein zusätzliches Hilfsaggregat bewegt werden müsste. Ein derartiges direktes Anlassen des Motors erfordert bestimmte Randbedingungen, um erfolgreich durchgeführt werden zu können. Insbesondere ist es erforderlich bzw. vorteilhaft, dass die Kurbelwelle zu Beginn des Anlassens in oder nahe einer bestimmten Position steht.

Bei einer Kombination obiger Methoden erfolgt während des Anlassens einer Brennkraftmaschine durch einen Startermotor bereits früh bzw. von Anfang an eine Einspritzung und Verbrennung in den Zylindern, um hierdurch den Anlasser zu unterstützen.

Die DE 198 35 045 C2 offenbart ein Verfahren zum Anlassen einer Brennkraftmaschine durch die Zündung eines Luft-Kraftstoff-Gemisches in einem Zylinder ("Arbeitszylinder"), dessen Kolben sich beim Stillstand der Brennkraftmaschine in einer Arbeitstaktstellung befindet. Dabei soll die innerhalb des Arbeitszylinders enthaltene Luftmenge aufgrund verschiedener Sensordaten geschätzt werden. Es wird jedoch nicht im Einzelnen angegeben, wie dies geschehen soll. Ferner ist bei einem derartigen Vorgehen nachteilig, dass zum Beispiel aufgrund von Restabgasen im Zylinder die Kenntnis der Luftmenge allein nicht ausreicht, um eine nachfolgende Verbrennung optimal steuern zu können. Dies gilt nicht nur für den im Expansionstakt befindlichen Arbeitszylinder, sondern auch für einen im Kompressionstakt befindlichen Zylinder, der gemäß DE0010020325A1 und DE0019955857A1 durch Zündung des in diesem Zylinder befindlichen Kraftstoff-Luft-Gemisches zum Rückdrehen der Brennkraftmaschine benutzt wird. Das Rückdrehen (Drehung gegen Motordrehrichtung) ist dem eigentlichen Motorstart (Drehung in Motordrehrichtung) vorgeschaltet und dient der Komprimierung des Expansionszylinderluftgehaltes und damit der Verbesserung der Starteigenschaften.

Die US 6,098,585 zeigt ein Verfahren zum Anlassen eines Verbrennungsmotors, bei dem ein Luftvolumen in dem für den Anlassvorgang vorgesehenen Zylinder anhand der Signale eines Umgebungstemperatursensors, eines Motortemperatursensors, eines Drucksensors, eines Drosselklappenöffnungswinkelsensors und eines Kurbelwellenwinkelsensors bestimmt wird. Mit Hilfe von Signalen der vorstehend genannten Sensoren errechnet eine Steuereinheit das in dem für den Startvorgang vorgesehenen Zylinder eingeschlossene Luftvolumen und die zugehörige Kraftstoffeinspritzmenge.

Die EP 1 267 060 A2 offenbart ein Verfahren zur Bestimmung einer Luftmasse in einem Arbeitszylinder, bei dem vorgesehen ist, dass während des Auslaufens des Verbrennungsmotors eine Bestimmung einer in den Ansaugtrakt einströmenden Luftmasse und eine Bestimmung einer aus dem Ansaugtrakt (in den Arbeitszylinder) abströmenden Luftmasse vorgenommen wird und anhand dieser Größen die im Zylinder vorliegende Luftmasse bestimmt werden kann.

Aus der US 5,755,212 geht ein Verfahren zur Bestimmung eines Kraftstoff-Luftgemisches hervor, bei dem es vorgesehen ist, mit Hilfe eines neuronalen Netzwerks einen Vergleich zwischen einem gemessenen Abgaswert und einem geschätzten Sauerstoffgehalt vorzunehmen, um einen vorgegebenen Zielwert für ein Kraftstoff-Luftgemisch zu erreichen. Die Schätzung des Sauerstoffgehalts wird anhand eines Drosselklappenstellwinkels, eines Luftdrucks im Ansaugtrakt, eines Umgebungsdrucks, einer Kühlwassertemperatur, einer Drehzahl der Brennkraftmaschine und eines Abgasstroms immer für den jeweils nachfolgenden Arbeitstakt der Brennkraftmaschine vorgenommen.

Vor diesem Hintergrund war es Aufgabe der vorliegenden Erfindung, Mittel für eine einfache und aussagekräftige Ermittlung der Ausgangsbedingungen für die Startphase einer Brennkraftmaschine bereitzustellen.

Diese Aufgabe wird durch ein Verfahren mit den Merkmalen des Anspruchs 1 sowie durch eine Brennkraftmaschine mit den Merkmalen des Anspruchs 8 gelöst. Vorteilhafte Ausgestaltungen sind in den Unteransprüchen enthalten.

Das erfindungsgemäße Verfahren dient dem Anlassen einer Brennkraftmaschine, bei welcher es sich insbesondere um eine Brennkraftmaschine mit Direkteinspritzung des Kraftstoffes in die Brennkammern (Zylinder) und mit Fremdzündung handeln kann. Bei dem Verfahren wird im ersten während der Startphase der Brennkraftmaschine auftretenden Arbeitstakt des Kolbens mindestens eines Zylinders der Brennkraftmaschine, welcher nachfolgend als "Arbeitszylinder" bezeichnet wird, die Verbrennung eines Luft-Kraftstoff-Gemisches durchgeführt. Das erfindungsgemäße Verfahren ist dadurch gekennzeichnet, dass vor der Startphase der Brennkraftmaschine die Sauerstoffkonzentration im Arbeitszylinder ermittelt wird, und dass in Abhängigkeit von dem ermittelten Wert eine zu verbrennende Kraftstoffmenge zugemessen wird. Die Sauerstoffkonzentration wird dabei vorzugsweise als relative Größe ausgedrückt, die den Anteil reinen Sauerstoffs 02 an der im Arbeitszylinder befindlichen Gasmischung beschreibt, wobei dieser Anteil in Massenprozenten, Volumenprozenten. Molprozenten, als Partialdruck oder als eine andere geeignete Größe ausgedrückt werden kann. Ein solcher Relativwert ist vom Volumen der Brennkammer unabhängig.

Die Ermittlung der Sauerstoffkonzentration im Arbeitszylinder erfolgt auf der Basis der Messung mindestens einer der nachfolgend aufgezählten Größen während des Auslaufens der Brennkraftmaschine (das heißt im Zeitraum vom Abstellen der Zündung und/oder der Kraftstoffzufuhr bis zum Stillstand der Brennkraftmaschine):
Zylinderinnendruck im Arbeitszylinder;
Ansaugdruck im Ansaugkrümmer der Brennkraftmaschine;
Luftmassenfluss im Ansaugkrümmer der Brennkraftmaschine.

Allen drei genannten Größen ist gemeinsam, dass sie in der Regel ohnehin bei einer Brennkraftmaschine durch entsprechende Sensoren gemessen werden beziehungsweise dass sie gegebenenfalls leicht aus gemessenen Größen ermittelbar sind.

Um den Aufwand für die Datenverarbeitung zu minimieren, erfolgt die Abschätzung der Sauerstoffkonzentration vorzugsweise aufgrund eines Mittelwertes und/oder aufgrund eines akkumulierten, das heißt aufsummierten beziehungsweise integrierten Wertes der genannten Größen (Zylinderinnendruck, Ansaugdruck und/oder Luftmassenfluss).

Durch die Berücksichtigung der Sauerstoffkonzentration im Arbeitszylinder kann bei dem Verfahren die für eine gute Verbrennung erforderliche und ausreichende Menge an Kraftstoff sehr genau ermittelt und anschließend z. B. durch Direkteinspritzung dem Arbeitszylinder zugeführt werden. Hierdurch wird einerseits eine maximale Energieausbeute gewährleistet, da der gesamte zur Verfügung stehende Sauerstoff für eine Verbrennung ausgenutzt werden kann, andererseits werden jedoch schädliche Emissionen vermieden, die durch überschüssigen Kraftstoff entstehen würden. Die mechanische Energie aus der Verbrennung kann zum Beispiel dazu ausgenutzt werden, die Brennkraftmaschine ohne ein weiteres Hilfsaggregat (Startermotor etc.) allein durch die Zündung des Luft-Kraftstoff-Gemisches im Arbeitszylinder anzulassen, wobei der Kolben des Arbeitszylinders sich beim Stillstand der Brennkraftmaschine in einem Arbeitstakt (Expansionstakt) befinden muss. Alternativ kann die Verbrennung während der Startphase auch nur unterstützend für das Anlassen der Brennkraftmaschine mit einem Hilfsaggregat wirken. Dies ermöglichte es z.B., ein leistungsschwächeres und damit kostengünstigeres Hilfsaggregat zu verwenden.

Zudem kann die Sauerstoffkonzentration mit diesem Verfahren auch im Kompressionszylinder ermittelt werden, mit Hilfe dessen eine dem eigentlichen Startvorgang vorgeschaltete Rückdrehbewegung gemäß DE0010020325A1, zur Startverbesserung eingeleitet werden kann.

Vorzugsweise wird die ermittelte Sauerstoffkonzentration dazu verwendet, um hieraus die absolute Sauerstoffmenge (z. B. als Massenwert oder als Molzahl) im Arbeitszylinder zu Beginn der Startphase zu ermitteln. Aus der Sauerstoffmenge kann dann unmittelbar die zuzuführende Kraftstoffmenge für eine stöchiometrische Verbrennung berechnet werden. Für die Berechnung der absoluten Sauerstoffmenge aus der Sauerstoffkonzentration kann vorteilhafterweise auf ohnehin an einer Brennkraftmaschine gemessene Größen wie beispielsweise den Kurbelwellenwinkel, den Atmosphärendruck und/oder die Motortemperatur (bzw. Kühlmitteltemperatur) zurückgegriffen werden.

Zur weiteren Verringerung des Aufwandes für die Datenverarbeitung kann die Messung der Größen Zylinderinnendruck, Ansaugdruck und/oder Luftmassenfluss nur bei vorgegebenen Stellungen der Kurbelwelle erfolgen. Vorzugsweise handelt es sich hierbei um Winkelstellungen der Kurbelwelle, die dem unteren und/oder oberen Totpunkt des Kolbens eines Zylinders, vorzugsweise des Arbeitszylinders, entsprechen. Auf diese Weise werden die genannten Größen nur zu verhältnismäßig wenigen, jedoch besonders charakteristischen Zeitpunkten während der Auslaufphase der Brennkraftmaschine abgetastet.

Insbesondere kann der Zylinderinnendruck während der Auslaufphase der Brennkraftmaschine beim oberen Totpunkt des Kolbens des Arbeitszylinders, in dem während der Startphase die erste Verbrennung stattfindet, gemessen werden. Weiterhin kann die Messung des Ansaugdruckes vorzugsweise jeweils beim unteren Totpunkt des Kolbens des Arbeitszylinders erfolgen.

Die Erfindung betrifft weiterhin eine Brennkraftmaschine, vorzugsweise eine Brennkraftmaschine mit Direkteinspritzung und Fremdzündung, welche dadurch gekennzeichnet ist, dass sie zur Durchführung eines Verfahrens der oben erläuterten Art eingerichtet ist. Insbesondere kann die Brennkraftmaschine mit einer Motorsteuerung ausgerüstet sein, die derart programmiert ist, dass sie die Sauerstoffkonzentration im Arbeitszylinder der Brennkraftmaschine zur Berechnung der zuzumessenden Kraftstoffmenge für die erste Verbrennung im Arbeitszylinder während der Startphase verwendet. Die Brennkraftmaschine kann weiterhin mit der Motorsteuerung gekoppelte Sensoren für den Luftmassenfluss im Ansaugkrümmer, für den Ansaugdruck und/oder für den Zylinderinnendruck aufweisen, um aus diesen Größen die Sauerstoffkonzentration zu ermitteln.

Im Folgenden wird die Erfindung mit Hilfe der Figuren beispielhaft näher erläutert.
Es zeigen
- Fig. 1: schematisch die Komponenten einer Brennkraftmaschine mit Direkteinspritzung, bei welcher das erfindungsgemäße Verfahren durchgeführt werden kann;
- Fig. 2: die zeitlichen Verläufe des Ansaugdruckes, der Motordrehzahl, sowie verschiedener Zylinderinnendrücke beim Auslaufen einer Brennkraftmaschine;
- Fig. 3: den Zusammenhang zwischen der Sauerstoffkonzentration und dem mittleren Zylinderinnendruck während der Auslaufphase einer Brennkraftmaschine, und
- Fig. 4: den Zusammenhang zwischen der Sauerstoffkonzentration und dem mittleren Ansaugdruck während der Auslaufphase einer Brennkraftmaschine.

Bei der in Figur 1 dargestellten Brennkraftmaschine 10 handelt es sich um einen Verbrennungsmotor mit direkter Einspritzung von Benzin über eine in die Zylinder 3 führende Kraftstoffzufuhr 6. Ein solcher Motor mit Direkteinspritzung hat den Vorteil, daß er durch Zündung des Luft-Kraftstoff-Gemisches in den Zylindern 3 direkt gestartet werden kann, ohne daß ein zusätzlicher Startermotor die Kurbelwelle während einer Anlaßphase antreiben muß. Alternativ kann die (Fremd- oder Selbst-) Zündung eines Luft-Kraftstoff-Gemisches während der Startphase jedoch auch nur zur Unterstützung eines Anlassers (Startermotor) erfolgen, um den Startvorgang zu beschleunigen ("Quick Start"), den Anlasser kleiner auslegen zu können, und um das Komfortverhalten des konventionellen Starts zu verbessern. Bei einem solchen unterstützten Start wird bereits ab der ersten Umdrehung beziehungsweise ab dem ersten Expansionshub eines Kolbens Kraftstoff eingespritzt und gezündet.

Die Brennkraftmaschine 10 weist ferner einen Ansaugkrümmer 2 zur Zufuhr von Frischluft auf, wobei deren Zufuhrrate über eine Drosselklappe 1 eingestellt werden kann. Stromaufwärts der Drosselklappe ist ein Luftmassenfluß-Sensor 8 angeordnet, welcher ein den Luftmassenfluß MAF repräsentierendes Signal an eine Motorsteuerung 7, die z.B. durch einen Mikroprozessor realisiert sein kann, übermittelt. Stromabwärts der Drosselklappe 1 ist ein Drucksensor 9 für den Ansaugdruck pₘₐₙ angeordnet, dessen Signal ebenfalls an die Motorsteuerung 7 geleitet wird. Schließlich sind in den Zylindern 3 der Brennkraftmaschine jeweils Drucksensoren 4 für den Zylinderinnendruck p_{cyl} vorgesehen, welche ihre Signale der Motorsteuerung 7 übermitteln.

Die Abgase aus den Zylindern 3 der Brennkraftmaschine 10 werden von einem Abgaskrümmer 5 in ein nicht näher dargestelltes Abgassystem geleitet. Selbstverständlich kann die Brennkraftmaschine mit weiteren bekannten Komponenten wie beispielsweise einer Abgasrückführung, einem Abgasturbolader, einem Katalysator und dergleichen ausgerüstet sein, welche in Figur 1 nicht näher dargestellt sind.

Die Motorsteuerung 7 empfängt die genannten und eine Reihe weiterer sensorischer Informationen (beispielsweise die Motordrehzahl, die Kühlmitteltemperatur, den Umgebungsdruck etc.) und berechnet hieraus Steuerkommandos für verschiedene Komponenten der Brennkraftmaschine. In Figur 1 ist diesbezüglich nur der Ausgang der Motorsteuerung 7 zum Kraftstoffinjektionssystem 6 dargestellt, über welchen die Motorsteuerung 7 die Kraftstoffinjektion (Zeitpunkt, Dauer, Kraftstoffmenge, Kraftstoffdruck) steuern kann.

Um die Brennkraftmaschine 10 nach einem Stillstand erfolgreich direkt (d. h. ohne Hilfsaggregat) starten zu können oder um einen Start durch frühe Zündungen in der Startphase unterstützen zu können, ist die Einhaltung beziehungsweise Kenntnis einer Reihe von Randbedingungen erforderlich. Eine der vorteilhafterweise zu kennenden Bedingungen ist der Sauerstoffgehalt in dem Arbeitszylinder 3 oder den Arbeitszylindern. Als "Arbeitszylinder" werden dabei alle Zylinder bezeichnet, deren Ventile zu Beginn der Startphase geschlossen sind und deren Ventile bis zur Kraftstoffgemischzündung im jeweiligen Zylinder nicht mehr geöffnet werden. Die Kolben der Arbeitszylinder befinden sich entweder in einer Position (kurz) hinter dem oberen Totpunkt, also in der Stellung eines Arbeits- oder Expansionstaktes oder, bei vorgeschaltetem Rückdrehen, kurz vor dem oberen Totpunkt, also im Kompressionstakt . Aufgrund der geschlossenen Ventile bleibt die in einem Arbeitszylinder vorhandene Gasfüllung erhalten. Die absolute Sauerstoffmenge im Arbeitszylinder bestimmt die maximale Kraftstoffmenge, die dort verbrannt werden kann und damit die maximale Energiemenge, welche zur Bewegung der Kurbelwelle über den nachfolgenden oberen Totpunkt hinweg ausgenutzt werden kann.

Die absolute Sauerstoffmenge im Arbeitszylinder 3 hängt von dem Volumen der durch die Zylinderwände und den Kolben gebildeten Brennkammer (und damit der Position der Kurbelwelle), von der Luftdichte, und von der Sauerstoffkonzentration c₀ der Zylinderladung ab. Die absolute Kurbelwellenposition kann dabei leicht durch einen Winkelsensor oder eine ähnliche Einrichtung bestimmt werden. Die Luftdichte kann durch den Druck und die Temperatur im Arbeitszylinder bestimmt werden, wobei der Druck annähernd gleich dem Umgebungsdruck (Atmosphärendruck) und daher leicht vorhersagbar ist, während die Temperatur durch die Kühlmitteltemperatur angenähert werden kann, welche üblicherweise durch einen entsprechenden Temperatursensor überwacht wird.

Eine direkte Messung der Sauerstoffkonzentration cₒ in den Arbeitszylindern ist dagegen nicht in einfacher Weise möglich. Entsprechende robuste und einfach ausgelegte Sensoren zur Messung der Sauerstoffkonzentration in einer Brennkammer sind nicht verfügbar. Andererseits ist es für den Erfolg und die Qualität eines Direktstarts ohne Hilfsaggregate beziehungsweise eines unterstützten Starts mit Hilfsaggregaten wichtig, den Sauerstoffgehalt und damit die Sauerstoffkonzentration im Arbeitszylinder zu kennen, um die zu injizierende Kraftstoffmenge möglichst genau bestimmen zu können. Falls der Sauerstoffgehalt unterschätzt würde, würde nämlich zu wenig Kraftstoff injiziert und damit die verfügbare Energie nicht ausgeschöpft. Bei einer Überschätzung des Sauerstoffgehaltes würde dagegen zuviel Kraftstoff injiziert, was zu erhöhten Emissionen von Kohlenwasserstoffen und Kohlenmonoxid führt. Weiterhin kann eine Fehleinschätzung der Sauerstoffmenge auch zu einer falschen Vorhersage darüber führen, ob ein Direktstart erfolgreich möglich ist oder nicht.

Zur Lösung dieser Problemstellung wird erfindungsgemäß vorgeschlagen, die Sauerstoffkonzentration c₀ in dem oder den Arbeitszylindern 3 auf der Basis der Messung des Zylinderinnendruckes p_{cyl}, des Ansaugdruckes pₘₐₙ und/oder des Luftmassenflusses MAF vorherzusagen. Es zeigt sich nämlich, daß die Sauerstoffkonzentration c₀ in den Arbeitszylindern 3 proportional zu den nachfolgend aufgezählten Parametern ist, welche in einfacher Weise während des Auslaufens der Brennkraftmaschine (das heißt der Verzögerungszeit vom Abschalten der Zündung und/oder der Kraftstoffzufuhr bis zum Stillstand der Brennkraftmaschine) gemessen werden können:
- durchschnittlicher Druckverlauf in den Arbeitszylindern;
- akkumulierter Druckverlauf in den Arbeitszylindern;
- durchschnittlicher Ansaugdruck während der Ansaugphase (Laden der Zylinder);
- akkumulierter Ansaugdruck während der Ansaugphase;
- mittlerer Luftmassenfluß während der Ansaugphase;
- akkumulierter Luftmassenfluß während der Ansaugphase.

Dabei können die kontinuierlich aufgezeichneten Meßdaten des Zylinderinnendruckes p_{cyl}, des Ansaugdruckes pₘₐₙ und/oder des Luftmassenflusses MAF während der Auslaufphase des Motors verwendet werden. Alternativ können auch nur wenige Daten an vordefinierten Stellungen der Nockenwelle beziehungsweise Kurbelwelle verwendet werden. Aufgrund der typischerweise begrenzten Ressourcen an Rechenkapazität in der Motorsteuerung 7 (Figur 1) ist eine Vorhersage der Sauerstoffkonzentration c₀ unter Auswahl nur weniger Daten des Zylinderinnendruckes, des Ansaugdruckes und/oder des Luftmassenflusses bei vordefinierten Kurbelwellenwinkeln vorteilhaft, da hierdurch der Rechenaufwand minimiert werden kann.

In diesem Zusammenhang zeigt Figur 2 den zeitlichen Verlauf des Ansaugdrukkes pₘₐₙ, der Motordrehzahl n sowie des Zylinderinnendruckes p_{cyl} für einen Arbeitszylinder (durchgezogene Linie) und die übrigen drei Zylinder (gepunktete Linien) der Brennkraftmaschine 10 während einer Auslaufphase, die zum Zeitpunkt 0 ("off") mit dem Abschalten der Kraftstoffzufuhr und/oder der Zündung beginnt. Durch gestrichelte Linien sind in der Figur die Zeitpunkte TDC1, TDC2 und TDC3 gekennzeichnet, zu denen der Kolben des Arbeitszylinders der Brennkraftmaschine zum ersten, zweiten beziehungsweise dritten (und letzten) Mal in der Auslaufphase den oberen Totpunkt passiert. Die vorangehende Passage des Kolbens durch den unteren Totpunkt ist mit BDC1, BDC2 und BDC3 gekennzeichnet. Weiterhin sind die Meßwerte des Zylinderinnendruckes p_{cyl} im Arbeitszylinder zu den erstgenannten Zeitpunkten TDC1, TDC2 und TDC3 mit p_{cyl1}, p_{cyl2} und p_{cyl3} bezeichnet. Aus diesen Meßwerten läßt sich dann gemäß der folgenden Gleichung ein mittlerer Zylinderinnendruck berechnen: $< {p}_{cyl} > = \left({p}_{cyl ⁢ 1}+{p}_{cyl ⁢ 2}+{p}_{cyl ⁢ 3}\right) / \left(Anzahl der Meßwerte\right) .$

Dieser mittlere Zylinderinnendruck <p_{cyl}> im Arbeitszylinder 3 steht in einem engen Zusammenhang mit der Sauerstoffkonzentration cₒ im Arbeitszylinder, so daß Letztere hieraus berechnet werden kann. Diesbezüglich zeigt Figur 3 schematisch den Zusammenhang zwischen der Sauerstoffkonzentration cₒ und dem mittleren Zylinderinnendruck <p_{cyl}>. Ein solcher Zusammenhang kann empirisch ermittelt und zum Beispiel in einer Lookup-Tabelle oder einer mathematischen Näherungsfunktion festgehalten werden, um der Motorsteuerung zur Verfügung zu stehen.

Zusätzlich oder alternativ zur Messung des Zylinderinnendruckes am oberen Totpunkt kann diese auch an anderen geeigneten Positionen der Kurbelwelle erfolgen. Weiterhin könnte anstelle des durchschnittlichen Druckes <p_{cyl}> auch der kumulative Druck während aller oder eines Teils der aufgenommenen Takte verwendet werden.

In Figur 2 ist weiterhin angedeutet, daß der Ansaugdruck pₘₐₙ während der Auslaufphase der Brennkraftmaschine bei jedem Durchlaufen des unteren Totpunktes BDC1, BDC2, BDC3 aufgezeichnet werden kann. Die entsprechenden Meßwerte pₘₐₙ₁, pₘₐₙ₂, pₘₐₙ₃ können wiederum gemäß der folgenden Formel zu einem Mittelwert zusammengefaßt werden: $< {p}_{man} > = \left({p}_{man ⁢ 1}+{p}_{man ⁢ 2}+{p}_{man ⁢ 3}\right) / \left(Anzahl der Meßwerte\right) .$

Dieser Mittelwert kann sodann aufgrund des in Figur 4 schematisch dargestellten Zusammenhangs in eine Sauerstoffkonzentration cₒ umgerechnet werden.

Zusätzlich oder alternativ zur Messung des Ansaugdruckes am unteren Totpunkt kann diese auch an anderen geeigneten Positionen der Kurbelwelle erfolgen. Weiterhin könnte anstelle des durchschnittlichen Druckes <pₘₐₙ> auch der kumulative Druck während aller oder eines Teils der aufgenommenen Takte verwendet werden.

Um die Genauigkeit des Verfahrens zu erhöhen, können der Zylinderinnendruck p_{cyl} und der Ansaugdruck pₘₐₙ auch in Kombination verwendet werden, um die Sauerstoffkonzentration cₒ im Arbeitszylinder zu schätzen. Zusätzlich oder alternativ zu diesen Daten könnten auch die gemessenen oder durch ein Modell berechneten Daten des Luftmassenflusses MAF (im Mittel oder kumulativ) verwendet werden.

## Patentansprüche

1. Verfahren zum Anlassen einer Brennkraftmaschine wobei während der Startphase im ersten Expansionstakt mindestens eines Zylinders (3) (Arbeitszylinder) eine Verbrennung erfolgt, wobei vor der Startphase die Sauerstoffkonzentration (co) im Arbeitszylinder (3) ermittelt wird und in Abhängigkeit hiervon eine zu verbrennende Kraftstoffmenge zugemessen wird, **dadurch gekennzeichnet, dass**
die Sauerstoffkonzentration (co) im Arbeitszylinder (3) aufgrund eines während des Auslaufens der Brennkraftmaschine (10) ermittelten Mittelwertes (<pcyl>, <pman>) und/oder eines akkumulierten Wertes:
des Zylinderinnendrucks (pcyl) im Arbeitszylinder (3) und/oder
des Ansaugdrucks (pman) im Ansaugkrümmer (2) und/oder
des Luftmassenflusses (MAF) im Ansaugkrümmer (2).
abgeschätzt wird.

2. Verfahren nach Anspruch 1, **dadurch gekennzeichnet, dass**
die Sauerstoffkonzentration (co) aufgrund eines empirisch bestimmten Zusammenhangs ermittelt wird.

3. Verfahren nach Anspruch 1 oder 2, **dadurch gekennzeichnet, dass**
aus der Sauerstoffkonzentration (co) die Sauerstoffmenge im Arbeitszylinder (3) zu Beginn der Startphase ermittelt wird.

4. Verfahren nach einem der Ansprüche 1 bis 3, **dadurch gekennzeichnet, dass** die Messung der genannten Größen (pcyl, pman, MAF) nur bei vorgegebenen Stellungen der Kurbelwelle erfolgt, vorzugsweise am unteren (BDC) und/oder am oberen (TDC) Totpunkt eines Kolbens der Brennkraftmaschine (10).

5. Verfahren nach Anspruch 4, **dadurch gekennzeichnet, dass** die Messung des Zylinderinnendruckes (pcyl) beim oberen Totpunkt (TDC) und/oder dass die Messung des Ansaugdruckes (pman) beim unteren Totpunkt (BDC) des Kolbens des Arbeitszylinders (3) erfolgt.

6. Verfahren nach einem der Ansprüche 1 bis 5, **dadurch gekennzeichnet, dass** das Anlassen der Brennkraftmaschine (10) ohne ein Hilfsaggregat durch die Zündung eines Luft-Kraftstoff-Gemisches im Arbeitszylinder (3) erfolgt, dessen Kolben sich beim Stillstand der Brennkraftmaschine (10) in der Stellung eines Arbeitstaktes befindet.

7. Verfahren nach mindestens einem der Ansprüche 1 bis 6, **dadurch gekennzeichnet, dass** das Anlassen der Brennkraftmaschine (10) mit einem Hilfsaggregat erfolgt und durch die Verbrennung im Arbeitszylinder (3) unterstützt wird.

8. Brennkraftmaschine **dadurch gekennzeichnet, dass** diese zur Durchführung eines Verfahrens nach mindestens einem der Ansprüche 1 bis 7 ausgebildet ist.

## Claims

1. Method for starting an internal combustion engine, combustion taking place during the starting phase in the first expansion stroke of at least one cylinder (3) (working cylinder), the oxygen concentration (c₀) in the working cylinder (3) being determined before the starting phase, and a fuel quantity to be burnt being metered as a function of this, **characterized in that** the oxygen concentration (C₀) in the working cylinder (3) is estimated on the basis of an average value (<pcyl>, <pman>), determined during the rundown of the internal combustion engine (10), and/or of an accumulated value:
of the cylinder internal pressure (pcyl) in the working cylinder (3) and/or of the intake pressure (pman) in the intake manifold (2) and/or of the mass air flow (MAF) in the intake manifold (2).

2. Method according to Claim 1, **characterized in that** the oxygen concentration (C₀) is determined on the basis of an empirically determined relation.

3. Method according to Claim 1 or 2, **characterized in that** the oxygen quantity in the working cylinder (3) at the commencement of the starting phase is determined from the oxygen concentration (C₀).

4. Method according to one of Claims 1 to 3, **characterized in that** the measurement of said variables (p_{cyl}, pₘₐₙ, MAF) is carried out only in predetermined positions of the crankshaft, preferably at the bottom dead center (BDC) and/or at the top dead center (TDC) of a piston of the internal combustion engine (10).

5. Method according to Claim 4, **characterized in that** the measurement of the cylinder internal pressure (p_{cyl}) is carried out at the top dead center (TDC) and/or wherein the measurement of the intake pressure (pₘₐₙ) is carried out at the bottom dead center (BDC) of the piston of the working cylinder (3).

6. Method according to one of Claims 1 to 5, **characterized in that** the starting of the internal combustion engine (10) without an auxiliary assembly takes place by means of the ignition of an air/fuel mixture in the working cylinder (3), the piston of which is in the position of a working stroke at the standstill of the internal combustion engine (10).

7. Method according to at least one of Claims 1 to 6, **characterized in that** the starting of the internal combustion engine (10) takes place with an auxiliary assembly and is assisted by the combustion in the working cylinder (3).

8. Internal combustion engine, **characterized in that** it is designed for carrying out a method according to at least one of Claims 1 to 7.

## Revendications

1. Procédé de démarrage d'un moteur à combustion interne, une combustion ayant lieu pendant la phase de démarrage dans le premier cycle d'expansion d'au moins un cylindre (3) (cylindre de travail), la concentration d'oxygène (co) dans le cylindre de travail (3) étant déterminée avant la phase de démarrage et une quantité de carburant à brûler étant dosée en fonction de celle-ci, **caractérisé en ce que** la concentration d'oxygène (co) dans le cylindre de travail (3) est estimée en fonction d'une valeur moyenne (<pcyl>, <pman>) et/ou d'une valeur cumulée de la pression interne du cylindre (pcyl) dans le cylindre de travail (3) et/ou de la pression d'admission (pman) dans le collecteur d'admission (2) et/ou du débit massique d'air (MAF) dans le collecteur d'admission (2), déterminée pendant la course d'inertie du moteur à combustion interne (10).

2. Procédé selon la revendication 1, **caractérisé en ce que** la concentration d'oxygène (co) est déterminée sur la base d'une relation déterminée de manière empirique.

3. Procédé selon la revendication 1 ou 2, **caractérisé en ce que** la quantité d'oxygène dans le cylindre de travail (3) au début de la phase de démarrage est déterminée à partir de la concentration d'oxygène (co).

4. Procédé selon l'une des revendications 1 à 3, **caractérisé en ce que** la mesure des grandeurs mentionnées (pcyl, pman, MAF) n'est effectuée que dans des positions prédéfinies du vilebrequin, de préférence au point mort bas (BDC) et/ou au point mort haut (TDC) d'un piston du moteur à combustion interne (10).

5. Procédé selon la revendication 4, **caractérisé en ce que** la mesure de la pression interne du cylindre (pcyl) est effectuée au point mort haut (TDC) et/ou que la mesure de la pression d'admission (pman) est effectuée au point mort bas (BDC) du piston du cylindre de travail (3).

6. Procédé selon l'une des revendications 1 à 5, **caractérisé en ce que** le démarrage du moteur à combustion interne (10) est réalisé sans groupe auxiliaire par l'allumage d'un mélange air/carburant dans le cylindre de travail (3) dont le piston, à l'arrêt du moteur à combustion interne (10), se trouve dans la position d'un cycle de travail.

7. Procédé selon au moins l'une des revendications 1 à 6, **caractérisé en ce que** le démarrage du moteur à combustion interne (10) est réalisé avec un groupe auxiliaire et est soutenu par la combustion dans le cylindre de travail (3).

8. Moteur à combustion interne, **caractérisé en ce que** celui-ci est configuré pour mettre en oeuvre un procédé selon au moins l'une des revendications 1 à 7.
